# EUROPÄISCHE PATENTSCHRIFT

(11) **EP 0 937 204 B1**
(45) Veröffentlichungstag und Bekanntmachung des Hinweises auf die Patenterteilung: **20.03.2002**
(21) Anmeldenummer: 98951269.4
(22) Anmeldetag: 04.09.1998
(51) Int. Cl.: F02M 63/00, F02M 63/02

(54) **VERFAHREN ZUM ERZEUGEN VON UNTER HOCHDRUCK STEHENDEM KRAFTSTOFF SOWIE SYSTEM ZUR KRAFTSTOFFHOCHDRUCKERZEUGUNG**
METHOD FOR GENERATING HIGH PRESSURIZED FUEL AND A SYSTEM FOR GENERATING THEREOF
PROCEDE ET SYSTEME DE PRODUCTION DE CARBURANT SOUS HAUTE PRESSION

(30) Priorität: 10.09.1997 DE 19739653
(43) Veröffentlichungstag der Anmeldung: 25.08.1999
(73) Patentinhaber: ROBERT BOSCH GMBH, 70442 Stuttgart (DE)
(72) Erfinder: FAIX, Erhard, D-71116 Gärtringen (DE); WESTPHAL, Marc, D-70372 Stuttgart (DE)
(86) Internationale Anmeldenummer: DE9802606
(87) Internationale Veröffentlichungsnummer: WO9913215

(56) Entgegenhaltungen:
- DE-A- 4 126 640
- DE-A- 4 401 083

## Beschreibung

### Stand der Technik

Die Erfindung betrifft ein Verfahren zum Erzeugen und Zuführen von unter Hochdruck stehendem Kraftstoff zu einem Hochdruckspeicherraum eines Kraftstoffeinspritzsystems, insbesondere eines Common-Rail-Einspritzsystems, einer Brennkraftmaschine, wobei mittels einer Niederdruckpumpe als Vorpumpe Kraftstoff aus einem Tank gefördert und der Ansaugseite einer Hochdruckpumpe zugeführt wird und wobei ein Teil des von der Niederdruckpumpe geförderten Kraftstoffs zur Schmierung der Hochdruckpumpe verwendet wird.

Die Erfindung betrifft desweiteren ein System zur Kraftstoffhochdruckerzeugung nach dem Oberbegriff des Anspruchs 2, bzw. des Anspruchs 5.

Das Fördervolumen oder die Förderleistung von Niederdruckpumpe und Hochdruckpumpe muss so ausgelegt sein, dass stets eine hinreichende unter Hochdruck stehende Kraftstoffmenge verfügbar ist. Da die Hochdruckpumpe aber üblicherweise in Abhängigkeit der Motordrehzahl angetrieben wird, ist die zur Verfügung stehende Kraftstoffmenge gegenüber der angeforderten oder benötigten Kraftstoffmenge meist zu hoch, etwa dann, wenn der Fahrer eines Kraftfahrzeugs bei hoher Drehzahl "vom Gas geht" und sich das Fahrzeug im Schubbetrieb befindet. Die von der Hochdruckpumpe geförderte Kraftstoffmenge ist immer noch sehr hoch, sie wird aber von dem Einspritzsystem der Brennkraftmaschine nicht benötigt. Bei Erreichen eines Schwelldrucks wird solchenfalls üblicherweise ein auf der Hochdruckseite vorgesehenes Druckregelventil geöffnet, und es wird eine Verbindung zum Tank hergestellt. Der Kraftstoff wird daher im Kreis gefördert und erwärmt sich bei dieser hochdruckseitigen, sog. Rail-Druckregelung, sehr stark, was Gefahren mit sich bringt. Außerdem ist die Verwendung von Rückleitungen aus Kunststoff kritisch und der Motor-Gesamtwirkungsgrad verschlechtert sich bei der hohen Leistungsaufnahme durch die Hochdruckpumpe.

Hiervon ausgehend liegt der Erfindung die Aufgabe zugrunde, das Verfahren der eingangs beschriebenen Art so zu verbessern, dass die vorstehend genannten Nachteile nicht auftreten, dass also insbesondere eine Absenkung des hohen Temperaturniveaus im Rücklauf und Tank sowie eine Verbesserung des Motor-Gesamtwirkungsgrads erreicht wird. Desweiteren soll aber bei allen Betriebszuständen und Drehzahlen eine hinreichende und zuverlässige Schmierung der Hochdruckpumpe mit Kraftstoff gewährleistet sein.

### Erfindung

Diese Aufgabe wird bei einem Verfahren der genannten Art erfindungsgemäß dadurch gelöst, dass die Fördermenge der Niederdruckpumpe oder der Förderdruck auf der Förderseite der Niederdruckpumpe in Abhängigkeit der durch Messwertaufnehmer und eine Steuereinrichtung bestimmten momentan benötigten Kraftstoffmenge gesteuert wird und dass vom Förderstrom der Niederdruckpumpe eine vom Druck auf der Förderseite im wesentlichen unabhängige konstante Schmierstrommenge abgezweigt wird, und ein verbleibender Reststrom der Ansaugseite der Hochdruckpumpe zugeführt wird.

Durch eine derartige Saugdrosselregelung der Hochdruckpumpe wird erreicht, dass die von der Hochdruckpumpe geförderte Kraftstoffmenge stets der angeforderten bzw. benötigten Kraftstoffmenge der Brennkraftmaschine entspricht, so dass im Idealfall kein Kraftstoff im Kreis gefördert wird. Es wird durch Messwertaufnehmer, die Steuergrößen, wie zum Beispiel die Stellung des Gaspedals, erfassen, in einer Auswerte- und Steuereinrichtung die momentan benötigte Kraftstoffmenge ermittelt und demgemäß die Fördermenge der Niederdruckpumpe (Volumenstromsteuerung) oder der Förderdruck auf der Förderseite der Niederdruckpumpe (Förderdrucksteuerung) vorgegeben. In besonders bevorzugter Weise werden diese Vorgaben auch geregelt. Dadurch, dass vom Förderstrom der Niederdruckpumpe eine vom Druck auf der Förderseite im wesentlichen unabhängige konstante Schmierstrommenge abgezweigt wird, beispielsweise in der Größenordnung von 30 l/h, wird erfindungsgemäß erreicht, dass auch bei der beschriebenen niederdruckseitigen Bedarfsregelung der Kraftstoffförderung eine zuverlässige Schmierung der Hochdruckpumpe gewährleistet ist. Die der Hochdruckpumpe zugeführte Schmiermittelmenge ist dabei unabhängig von der Drehzahl der Hochdruckpumpe und wird mittels eines Stromregelventils abgezweigt, das so ausgebildet ist, dass im wesentlichen unabhängig vom Zulaufdruck eine konstante Schmiermittelmenge "durchgelassen" wird. Bei Änderungen des Zulaufdrucks zwischen 0 und 6 bar ändert sich die geförderte Schmiermittelmenge um weniger als 10 %.

Wenn nach der ersten Variante der Erfindung die Fördermenge der Niederdruckpumpe gesteuert und in bevorzugter Weise geregelt wird (Volumenstromregelung), so kann dies durch die Steuerung bzw. Regelung der Drehzahl der Niederdruckpumpe erreicht werden. In besonders vorteilhafter Weise wird die Drehzahl der Niederdruckpumpe mittels eines Drehzahlaufnehmers erfasst und das Signal des Drehzahlaufnehmers an die Steuereinrichtung zurückgeführt, so dass die entsprechend des Volumenbedarfs einzustellende Drehzahl geregelt eingestellt wird.

Wenn nach der zweiten Variante der Erfindung der Förderdruck auf der Förderseile der Niederdruckpumpe in Abhängigkeit der benötigten Kraftstoffmenge eingestellt bzw. geregelt wird (Förderdruckregelung), so kann dies bei Verwendung einer druckregelbaren Niederdruckpumpe dadurch erreicht werden, dass diese direkt von der Steuereinrichtung angesteuert wird. Der Förderdruck auf der Förderseite der Niederdruckpumpe kann aber auch durch Ansteuern einer am Ausgang der Niederdruckpumpe vorgesehenen variablen Drosseleinrichtung, etwa durch Verschieben eines Drosselschiebers, durchgeführt werden. Es könnte aber auch ein getaktetes Magnetventil in einer Druckentlastungsleitung, welche die Förderseite der Niederdruckpumpe mit dem Tank verbindet, angesteuert werden, um den Druck auf der Förderseite der Niederdruckpumpe auf dem gewünschten, von der Steuereinrichtung bestimmten Wert zu halten. Solchenfalls würde Kraftstoff im Niederdruckkreis kreisförmig gefördert werden, was jedoch nicht zu einer nachteiligen Leistungsaufnahme der Niederdruckpumpe bzw. Erwärmung des Kraftstoffs führt.

Der vorliegenden Erfindung liegt desweiteren die Aufgabe zugrunde, ein System zur Kraftstoffhochdruckerzeugung bereitzustellen, mit dem das erfindungsgemäße Verfahren durchführbar ist.

Diese Aufgabe wird durch ein System mit den Merkmalen des Anspruchs 2 zur Durchführung der Volumenstromsteuerung bzw. -regelung und mit den Merkmalen des Anspruchs 5 zur Durchführung der Förderdrucksteuerung bzw. -regelung gelöst.

Durch Verwendung einer vorzugsweise drehzahlsteuerbaren und in ganz besonders bevorzugter Weise drehzahlregelbaren Niederdruckpumpe (Anspruch 3) kann ein der momentan benötigten Kraftstoffmenge entsprechender Volumenstrom bei der Niederdruckpumpe eingestellt werden, und das auf der Förderseite der Niederdruckpumpe vorgesehene Stromregelventil stellt eine konstante Schmiermittelversorgung der Hochdruckpumpe sicher.

Zur Vorgabe des Förderdrucks auf der Förderseite der Niederdruckpumpe kann eine druckregelbare Niederdruckpumpe eingesetzt werden (Anspruch 6). Es erweist sich aber auch als vorteilhaft, wenn beispielsweise eine Zahnradpumpe mit einer nachgeschalteten variablen Drosseleinrichtung vorgesehen ist, welch letztere dann durch die Steuereinrichtung ansteuerbar ist (Anspruch 7).
Solchenfalls sind in vorteilhafter Weise Drucksensoren vorgesehen, welche zur Ausbildung eines Druckregelkreises mit der Steuereinrichtung zusammenwirken.

Es wäre auch denkbar, dass von der Förderseite der Niederdruckpumpe eine Zweigleitung zum Tank zurückführt, die ein getaktetes Magnetventil aufweist, welches von der Steuereinrichtung ansteuerbar ist (Anspruch 9).

Bei der vorstehend erläuterten Verwendung einer variablen Drosseleinrichtung oder einer zurückführenden Zweigleitung mit ansteuerbarem Ventil kann eine nichtregelbare Niederdruckförderpumpe eingesetzt werden, wobei die Druckregelung an nachgeschalteter Stelle durch die Drosseleinrichtung oder die Ansteuerung des Magnetventils erfolgt.

Weitere Merkmale, Einzelheiten und Vorteile der Erfindung ergeben sich aus den Schutzansprüchen und der zeichnerischen Darstellung und nachfolgenden Beschreibung des erfindungsgemäßen Systems und des erfindungsgemäßen Verfahrens zur Kraftstoffhochdruckerzeugung. In der Zeichnung zeigt:
- Figur 1: eine schematische Darstellung des Niederdruck-Kreises des erfindungsgemäßen Systems zur Kraftstoffhochdruckerzeugung bei Volumenstromsteuerung;
- Figur 2: die Fördermenge der Hochdruckpumpe bei der Volumenstromsteuerung bei unterschiedlichen Drosselgraden;
- Figur 3: die geförderte Schmiermittelmenge in Abhängigkeit von der Drehzahl der Hochdruckpumpe bei unterschiedlichen Drosselgraden;
- Figur 4: eine schematische Darstellung des Niederdruck-Kreises des erfindungsgemäßen Systems zur Kraftstoffhochdruckerzeugung bei Förderdrucksteuerung;
- Figur 5: die Fördermenge der Hochdruckpumpe in Abhängigkeit vom Zulaufdruck auf der Ansaugseite bei verschiedenen Umdrehungen der Hochdruckpumpe;
- Figur 6: die Fördermenge der Hochdruckpumpe in Abhängigkeit von der Drehzahl bei verschiedenen Zulaufdrücken; und
- Figur 7: die geförderte Schmiermittelmenge in Abhängigkeit von der Drehzahl der Hochdruckpumpe bei unterschiedlichem Zulaufdruck.

Figur 1 zeigt schematisch den Niederdruckkreis eines Systems zur Kraftstoffhochdruckerzeugung mit einer im Niederdruckkreis verwirklichten Bedarfsregelung für die Kraftstoffzumessung der Hochdruckpumpe. Von einem Kraftstofftank 2 führt eine Leitung 4 zur Ansaugseite einer Niederdruckpumpe 6. Die Förderseite 8 der Niederdruckpumpe 6 ist mit einem Stromregelventil 10 und parallel hierzu mit der Ansaugseite 12 einer insgesamt mit dem Eezugszeichen 14 angedeuteten Hochdruckpumpe verbunden, deren Hochdruckseite 16 zum Hochdruckspeicherraum (Rail) eines nicht dargestellten Kraftstoffeinspritzsystems führt. Das Stromregelventil führt zum Schmierkreis 17 der Hochdruckpumpe 14.

Desweiteren ist eine mit einer Anzahl von Messwertaufnehmern 18 zusammenwirkende Steuereinrichtung 20 vorgesehen, in welcher der momentane Kraftstoffbedarf der Brennkraftmaschine bestimmt und dementsprechend ein Steuersignal erzeugt wird. Das Steuersignal wird als Steuersignal für die Drehzahl der als Elektrokraftstoffpumpe ausgebildeten Niederdruckpumpe 6 zu dieser geführt. Ein Drehzahlaufnehmer 22 liefert einen Messwert zur Steuereinrichtung 20, der dort zur Regelung der Drehzahl und damit des Volumenstroms der Niederdruckpumpe 6 verarbeitet wird.

Von der von der Niederdruckpumpe 6 geförderten Kraftstoffmenge wird über das Stromregelventil 10 ein vom Zulaufdruck und der Drehzahl der Hochdruckpumpe im wesentlichen unabhängiger Schmiermittelstrom abgezweigt und über den Schmierkreis 17 in das Pumpeninnengehäuse 24 der Hochdruckpumpe 14 geleitet. Die Restmenge wird über die Ansaugseite 12 in den Saugraum 25 der Hochdruckpumpe 14 und von dort ins Rail gefördert. Der durch die Steuereinrichtung 20 entsprechend der angeforderten oder benötigten Kraftstoffmenge errechnete Volumenstrom der Niederdruckpumpe 6 wird von der drehzahlregeibaren Elektrokraftstoffpumpe gefördert.

Desweiteren ist ein Sicherheitsventil 26 dargestellt, welches die Kraftstoffzufuhr zur Hochdruckpumpe 14 bei Unterschreiten eines vorbestimmten Drucks von etwa 1 bar unterbricht, so dass im Falle einer Leckage oder dergleichen, der Motor abgeschaltet wird.

Die Figuren 2 und 3 zeigen die durch die Hochdruckpumpe 14 geförderte Kraftstoffmenge in Abhängigkeit von der Drehzahl der Hochdruckpumpe 14 bei verschiedenem Drosselgrad, wobei sich der Drosselgrad aus dem Quotient der von der Elektrokraftstoffpumpe bereitgestellten Überschussmenge Q_{Z} zum geometrischen Fördervolumen der Hochdruckpumpe Q_{H} ergibt (Drosselgrad = Q_{Z}/Q_{H} x 100 %), wobei unter der Überschussmenge R_{Z} die durch die Niederdruckpumpe geförderte Kraftstoffmenge abzüglich der Schmiermittelmenge zu verstehen ist.

Figur 4 zeigt eine weitere Ausführungsform eines förderdruckgesteuerten Niederdruckkreises, bei dem die Niederdruckpumpe 6' von einer Zahnradpumpe mit einer nachgeschalteten Druckregelung gebildet ist. Zur Regelung des Drucks auf der Förderseite der Zahnradpumpe ist eine Zweigleitung 30 vorgesehen, welche zum Tank 2 zurückführt, wobei in der Zweigleitung 30 ein getaktetes Magnetventil 32 vorgesehen ist. Desweiteren ist ein Drucksensor 34 vorgesehen, der mit der Steuereinrichtung 20 zusammenwirkt. Das Ausgangssignal der Steuereinrichtung 20 ist in diesem Fall ein Steuersignal für das Magnetventil 32, welches in Abhängigkeit des Messwerts des Drucksensors 34 einen vorbestimmten Druck auf der Förderseite der Niederdruckpumpe 6'in Abhängigkeit der angeforderten Kraftstoffmenge steuert bzw. regelt.

In den Figuren 5 und 6 ist die Fördermenge der Hochdruckpumpe bei der Förderdruckregelung im Niederdruckkreis nach Figur 4 in Abhängigkeit des Zulaufdrucks bei verschiedenen Drehzahlen bzw. in Abhängigkeit der Drehzahl bei verschiedenen Zulaufdrücken dargestellt. Figur 7 zeigt die Schmiermittelmenge in Abhängigkeit der Drehzahl bei verschiedenen Zulaufdrücken; die Schmiermittelmenge ist im wesentlichen unabhängig von der Drehzahl der Hochdruckpumpe und dem Zulaufdruck. Es wird darauf hingewiesen, dass es sich bei den Darstellungen der Fördermengen bzw. Schmiermitteimengen um errechnete Größen handelt.

## Patentansprüche

1. Verfahren zum Erzeugen und Zuführen von unter Hochdruck stehendem Kraftstoff zu einem Hochdruckspeicherraum eines Kraftstoffeinspritzsystems einer Brennkraftmaschine, wobei mittels einer Niederdruckpumpe als Vorpumpe Kraftstoff aus einem Tank gefördert und der Ansaugseite einer Hochdruckpumpe zugeführt wird, und wobei ein Teil des von der Niederdruckpumpe geförderten Kraftstoffs zur Schmierung der Hochdruckpumpe verwendet wird, **dadurch gekennzeichnet, dass** die Fördermenge der Niederdruckpumpe oder der Förderdruck auf der Förderseite der Niederdruckpumpe in Abhängigkeit der durch Meßwertaufnehmer und eine Steuereinrichtung bestimmten momentan benötigten Kraftstoffmenge gesteuert wird und dass vom Förderstrom der Niederdruckpumpe eine vom Druck auf der Förderseite im wesentlichen unabhängige konstante Schmierstrommenge abgezweigt wird und ein verbleibender Reststrom der Ansaugseite der Hochdruckpumpe zugeführt wird.

2. System zur Kraftstoffhochdruckerzeugung bei einem Kraftstoffeinspritzsystem, insbesondere bei einem Common-Rail-Einspritzsystem, einer Brennkraftmaschine, mit einer aus einem Tank (2) ansaugenden Niederdruckpumpe (6), einer von der Niederdruckpumpe (6) gespeisten und in einen Hochdruckspeicherraum fördernden Hochdruckpumpe (14) und mit einem den zu fördernden Kraftstoff als Schmiermittel verwendenden Schmierkreis für die Schmierung der Hochdruckpumpe (14), **dadurch gekennzeichnet, dass** die Niederdruckpumpe (6) volumenstromsteuerbar und von einer Steuereinrichtung (20) ansteuerbar ist, mit der ein der momentan benötigten Kraftstoffmenge entsprechender Volumenstrom bei der Niederdruckpumpe (6) einstellbar ist, und dass die Förderseite (8) der Niederdruckpumpe (6) mit einem zu dem Schmierkreis der Hochdruckpumpe führenden Stromregelventil (10) und parallel dazu mit der Ansaugseite (12) der Hochdruckpumpe (14) kommuniziert.

3. System nach Anspruch 2, **dadurch gekennzeichnet, dass** die Niederdruckpumpe (6) eine drehzahlsteuerbare Elektrokraftstoffpumpe ist.

4. System nach Anspruch 3, **gekennzeichnet durch** einen der drehzahlsteuerbaren Elektrokraftstoffpumpe zugeordneten Drehzahlaufnehmer (22), der mit der Steuereinrichtung (20) als Rückkopplung zusammenwirkt, so dass eine Drehzahlregelung der Elektrokraftstoffpumpe bewirkt wird.

5. System zur Kraftstoffhochdruckerzeugung bei einem Kraftstoffeinspritzsystem, insbesondere bei einem Common-Rail-Einspritzsystem, einer Brennkraftmaschine, mit einer aus einem Tank (2) ansaugenden Niederdruckpumpe (6), einer von der Niederdruckpumpe (6) gespeisten und in einen Hochdruckspeicherraum fördernden Hochdruckpumpe (14) und mit einem den zu fördernden Kraftstoff als Schmiermittel verwendenden Schmierkreis für die Schmierung der Hochdruckpumpe (14), **dadurch gekennzeichnet, dass** der Förderdruck auf der Förderseite der Niederdruckpumpe (6') in Abhängigkeit der momentan benötigten Kraftstoffmenge durch eine Steuereinrichtung (20) steuerbar ist, und dass die Förderseite der Niederdruckpumpe (6') mit einem zu dem Schmierkreis der Hochdruckpumpe (14) führenden Stromregelventil (10) und parallel dazu mit der Ansaugseite (12) der Hochdruckpumpe (14) kommuniziert.

6. System nach Anspruch 5, **dadurch gekennzeichnet, dass** die Niederdruckpumpe (6') druckregelbar und durch die Steuereinrichtung (20) ansteuerbar ist.

7. System nach Anspruch 5, **dadurch gekennzeichnet, dass** die Niederdruckpumpe (6') von einer Zahnradpumpe mit einer nachgeschalteten variablen Drosseleinrichtung gebildet ist, die durch die Steuereinrichtung (20) ansteuerbar ist.

8. System nach Anspruch 7, **dadurch gekennzeichnet, dass** die nachgeschaltete variable Drosseleinrichtung ein Drosselschieber ist.

9. System nach Anspruch 7, **dadurch gekennzeichnet, dass** die nachgeschaltete variable Drosseleinrichtung eine ein getaktetes und durch die Steuereinrichtung (20) ansteuerbares in einer zum Tank (2) zurückführenden Zweigleitung (30) vorgesehenes Magnetventil (32) ist.

10. System nach einem der Ansprüche 2 bis 8, **gekennzeichnet durch** ein Sicherheitsventil (26) auf der Förderseite der Niederdruckpumpe (6, 6'), welches bei Unterschreiten eines vorbestimmten Drucks die Kraftstoffzufuhr zur Hochdruckpumpe (14) unterbricht.

## Claims

1. Method for generating fuel which is under high pressure and for feeding it to a high-pressure storage space of a fuel injection system of an internal combustion engine, fuel being conveyed out of a tank by means of a low-pressure pump functioning as a fore-pump and being fed to the suction side of a high-pressure pump, and part of the fuel conveyed by the low-pressure pump being used for lubricating the high-pressure pump, **characterized in that** the delivery quantity of the low-pressure pump or the delivery pressure on the delivery side of the low-pressure pump is controlled as a function of the instantaneously required fuel quantity determined by measurement transducers and a control device, and **in that** a constant lubricating stream quantity, essentially independent of the pressure on the delivery side, is branched off from the delivery stream of the low-pressure pump, and a remaining residual stream is fed to the suction side of the high-pressure pump.

2. System for generating fuel high pressure in a fuel injection system, in particular in a common-rail injection system, of an internal combustion engine, with a low-pressure pump (6) sucking in from a tank (2), with a high-pressure pump (14) fed from the low-pressure pump (6) and conveying into a high-pressure storage space, and with a lubricating circuit for lubricating the high-pressure pump (14), the said lubricating circuit using as a lubricant the fuel which is to be conveyed, **characterized in that** the low-pressure pump (6) has a controllable volumetric flow and can be activated by a control device (20), by means of which a volumetric flow corresponding to the instantaneously required fuel quantity can be set on the low-pressure pump (6), and **in that** the delivery side (8) of the low-pressure pump (6) communicates with a flow-regulating valve (10) leading to the lubricating circuit of the high-pressure pump and, in parallel with the said valve, with the suction side (12) of the high-pressure pump (14).

3. System according to Claim 2, **characterized in that** the low-pressure pump (6) is an electric fuel pump having a controllable rotational speed.

4. System according to Claim 3, **characterized by** a rotational-speed transducer (22) which is assigned to the electric fuel pump having a controllable rotational speed and which cooperates with the control device (20) as feedback, so as to bring about a regulation of the rotational speed of the electric fuel pump.

5. System for generating fuel high pressure in a fuel injection system, in particular in a common-rail injection system, of an internal combustion engine, with a low-pressure pump (6) sucking in from a tank (2), with a high-pressure pump (14) fed from the low-pressure pump (6) and conveying into a high-pressure storage space, and with a lubricating circuit for lubricating the high-pressure pump (14), the said lubricating circuit using as a lubricant the fuel which is to be conveyed, **characterized in that** the delivery pressure on the delivery side of the low-pressure pump (6') can be controlled as a function of the instantaneously required fuel quantity by means of a control device (20), and **in that** the delivery side of the low-pressure pump (6') communicates with a flow-regulating valve (10) leading to the lubricating circuit of the high-pressure pump (14) and, in parallel with the said valve, with the suction side (12) of the high-pressure pump (14).

6. System according to Claim 5, **characterized in that** the low-pressure pump (6') is pressure-regulatable and can be activated by the control device (20).

7. System according to Claim 5, **characterized in that** the low-pressure pump (6') is formed by a gear pump having a following variable throttle device which can be activated by the control device (20).

8. System according to Claim 7, **characterized in that** the following variable throttle device is a throttle slide.

9. System according to Claim 7, **characterized in that** the following variable throttle device is a timed solenoid valve (32) which can be activated by the control device (20) and which is provided in a branch line (30) leading back to the tank (2).

10. System according to one of Claims 2 to 8, **characterized by** a safety valve (26) on the delivery side of a low-pressure pump (6, 6') and which interrupts the feed of fuel to the high-pressure pump (14) if the pressure falls below a predetermined value.

## Revendications

1. Procédé pour générer et fournir du carburant à haute pression à une chambre accumulatrice à haute pression d'un système d'injection de carburant d'un moteur à combustion interne, selon lequel on fournit à l'aide d'une pompe basse pression comme pompe amont, du carburant d'un réservoir et on alimente le côté aspiration d'une pompe haute pression, et une partie du carburant fourni par la pompe basse pression assure la lubrification de la pompe haute pression,
**caractérisé en ce qu'**
on commande le débit de la pompe basse pression ou la pression d'alimentation du côté de refoulement de la pompe basse pression en fonction de la quantité de carburant demandée instantanément, de manière définie à l'aide d'un capteur de valeur de mesure et d'une installation de commande, et on dérive de la veine fournie par la pompe basse pression, un débit de lubrification constant, essentiellement indépendant de la pression du côté de refoulement et on transmet le courant résiduel au côté aspiration de la pompe haute pression.

2. Système pour générer du carburant à haute pression d'un système d'injection de carburant notamment d'un système d'injection à rampe commune d'un moteur à combustion interne comprenant une pompe basse pression (6) aspirant dans un réservoir (2), une pompe haute pression (14) alimentée par la pompe basse pression (6) et débitant dans une chambre accumulatrice à haute pression et un circuit de lubrification utilisant le carburant débité comme agent lubrifiant pour lubrifier la pompe haute pression (14),
**caractérisé en ce que**
la pompe basse pression se commande en volume par une installation de commande (20) qui règle la quantité de carburant nécessaire instantanément, en fonction du débit volumique de la pompe basse pression (6), et
le côté refoulement (8) de la pompe basse pression (6) est relié à une soupape de régulation de débit (10) conduisant au circuit de lubrification de la pompe haute pression en étant parallèle au côté aspiration (12) de la pompe haute pression (14).

3. Système selon la revendication 2,
**caractérisé en ce que**
la pompe basse pression (6) est une pompe électrique à carburant, commandée en vitesse de rotation.

4. Système selon la revendication 3,
**caractérisé par**
un capteur de vitesse de rotation (22) associé à la pompe électrique à carburant commandée en vitesse de rotation, ce capteur coopérant en réaction avec l'installation de commande (20) pour réguler la vitesse de rotation de la pompe électrique à carburant.

5. Système pour générer du carburant à haute pression dans un système d'injection de carburant notamment d'un système d'injection à rampe commune d'un moteur à combustion interne comprenant une pompe basse pression (6) aspirant dans un réservoir (2), une pompe haute pression (14) alimentée par la pompe basse pression (6) et débitant dans une chambre accumulatrice à haute pression et un circuit de lubrification utilisant comme lubrifiant le carburant à débiter, pour lubrifier la pompe haute pression (24),
**caractérisé en ce que**
la pression d'alimentation du côté de refoulement de la pompe basse pression (6') est commandée en fonction de la demande instantanée de carburant par une installation de commande (20) et,
le côté de refoulement de la pompe basse pression (6') communique avec une soupape de régulation de débit (10) aboutissant au circuit de lubrification de la pompe haute pression (14) et en parallèle au côté aspiration (12) de la pompe haute pression (14).

6. Système selon la revendication 5,
**caractérisé en ce que**
la pompe basse pression (6') est réglable en pression et est commandée par l'installation de commande (20).

7. Système selon la revendication 5,
**caractérisé en ce que**
la pompe basse pression (6') est une pompe à engrenages suivie d'une installation d'étranglement variable, commandée par l'installation de commande (20).

8. Système selon la revendication 7,
**caractérisée en ce que**
l'installation d'étranglement variable en aval est un tiroir d'étranglement.

9. Système selon la revendication 7,
**caractérisé en ce que**
l'installation d'étranglement variable en aval est une installation commandée en cadence par l'installation de commande (20) et cette installation d'étranglement est constituée par une électrovanne (32) montée dans la conduite de dérivation (30) reliée au réservoir (2) et commandée par l'installation de commande (20).

10. Système selon l'une quelconque des revendications 2 à 8,
**caractérisé par**
une soupape de sécurité (26) du côté de refoulement de la pompe basse pression (6, 6') qui en cas de dépassement d'une pression prédéterminée coupe l'alimentation en carburant de la pompe haute pression (14).
